# EUROPÄISCHE PATENTANMELDUNG

(11) **EP 0 278 418 A2**
(43) Veröffentlichungstag der Anmeldung: **17.08.1988**
(21) Anmeldenummer: 88101678.6
(22) Anmeldetag: 05.02.1988
(51) Int. Cl.: A47F 5/08

(54) **Schaustellungs-Ständer**

(30) Priorität: 13.02.1987 DE 8702194 U; 14.01.1988 DE 8800344 U
(71) Anmelder: wolfcraft GmbH, D-56745 Weibern (DE)
(72) Erfinder: Wolff, Reinhard, D-5479 Wehr (DE)
(74) Vertreter: Peerbooms, Rudolf, Dipl.-Phys.

(57) **Zusammenfassung**

Bei einem Schaustellungs-Ständer für SB-Läden oder dgl., der aus einer vertikalen Lochwand (1) und aus einer Vielzahl von an der Lochwand anhakbaren, unterschiedlich breiten Warenträgern (3, 4, 5, 6) besteht, soll eine variable Bestückbarkeit der Lochwand (1) mit verschiedenen Warenträgern unter Vermeidung ungenutzter Lochwandflächen ermöglicht werden.

Hierzu ist erfindungsgemäß vorgesehen, daß die Warenträger (3, 4, 5, 6) in mehrere Gruppen jeweils gleicher Breite aufgeteilt sind, bei denen jeweils der Einhakungsabstand (Dₙ) gleich der Summe aus einem ganzzahligen Vielfachen (n) der Einhakungsbreite (d) der Warenträger (3, 4) geringster Breite und aus einem um Eins verminderten ganzzahligen Vielfachen (n-1) der Distanz (y) zwischen den benachbarten Einhängehaken (7, 8) von zwei nebeneinander an der Lochwand aufgehängten Warenträgern (4, 5) beträgt.

## Beschreibung

Die Erfindung betrifft einen Schaustellungs-Ständer für SB-Läden oder dgl., welcher aus einer vertikalen Lochwand und aus einer Vielzahl von an der Lochwand anhakbaren, unterschiedlich breiten Warenträgern in Form von Körben, Regalböden, Aufreihfingern für Skinkarten oder dgl. besteht, wobei jeder Warenträger an seiner Rückseite mindestens zwei horizontal nebeneinanderliegende Einhängehaken aufweist, deren Einhakungsabstand jeweils ein Mehrfaches eines Lochabstandes bei der Lochwand beträgt.

Bei den bekannten derartigen Schaustellungs-Ständern besitzen die für die verschiedenen Waren bestimmten Warenträger völlig unabhängig voneinander gewählte Breiten, wobei die Breiten in der Regel nach den Abmessungen oder nach der Anzahl der von den Warenträgern jeweils aufzunehmenden Waren bemessen sind. Dies erweist sich aber als nachteilig, wenn es er forderlich wird, nachträglich Warenträger unterschiedlicher Breite gegeneinander auszutauschen. An die Stelle von mehreren kleinsten Warenträgern kann man dann zwar einen breiteren Warenträger an der Lochwand aufhängen, jedoch bleiben in der Regel ungenutzte Restbereiche der Lochwand übrig, was angesichts der hohen Platzkosten in Geschäften, Baumärkten, auf Messeständen oder dgl. unerwünscht ist.

Der Erfindung liegt die Aufgabe zugrunde, einen Schaustellungs-Ständer zu schaffen, bei dem auch nachträglich die Bestückung mit unterschiedlich breiten Warenträgern unter Vermeidung ungenutzter Lochwandflächen vorgenommen werden kann.

Zur Lösung dieser Aufgabe ist erfindungsgemäß vorgesehen, daß die Warenträger in mehrere Gruppen jeweils gleicher Breite aufgeteilt sind, bei denen jeweils der Einhakungsabstand D gleich der Summe aus einem ganzzahligen Vielfachen n der Einhakungsbreite b der Warenträger-Gruppe geringster Breite und aus einem um Eins verminderten ganzzahligem Vielfachen (n-1) der Distanz y zwischen den benachbarten Einhängehaken von zwei nebeneinander an der Lochwand aufgehängten Warenträgern beträgt. Bei einer solchen Breitenbemessung der Warenträger kann die von einer bestimmten Anzahl kleinerer Warenträgern eingenommene Lochwandfläche nunmehr unter voller Flächenausnutzung wahlweise auch mit einem Warenträger entsprechend größerer Breite besetzt werden, wobei ferner noch ein insgesamt regelmäßigeres, optisches Erscheinungsbild erreicht wird.

Bei der Bemessung der Warenträgerbreite wird vorzugsweise von einer Aufhängedistanz y zwischen zwei benachbarten Warenträgern ausgegangen, die gleich dem Lochabstand z bei der Lochwand ist. In anderen Worten ausgedrückt, bedeutet dies, daß der Überstand, mit dem die Warenträger seitlich über ihre Einhängehaken noch hinausragen, gleich oder kleiner als der halbe Lochabstand z der Lochwand gewählt ist.

Generell ist erfindungsgemäß der Einhakungsabstand der Warenträger nach der Formel
Dₙ = n x d + (n-1) x y
bemessen, wobei n = 1 für die kleinsten Warenträger und n = 2, 3, 4 ... für die Gruppen der nächstgrößeren Warenträger gilt.

Ferner kann der Erfindung zufolge vorgesehen werden, daß den Warenträgern an der Lochwand oder an den Warenträgern selbst anzubringende Beschriftungstafeln oder -streifenstücke zugeordnet sind, deren Breiten jeweils gleich den Breiten der Warenträger einzelner Gruppen bemessen sind.

Durch die Erfindung soll ferner auch noch ein besonders geeigneter Auszeichnungsträger für die jeweils auf einem Aufreihhaken aufgehängten Waren geschaffen werden, der auch noch nachträglich an den freien Enden der Aufreihhaken anbringbar ist und auf dem beispielsweise der EAN-Code, der Preis oder sonstige Angaben ausgezeichnet werden können.

Zu diesem Zweck ist ferner vorgesehen, daß den bügelartigen Aufreihhaken Auszeichnungsträger zugeordnet sind, die aus einem flachen, mit einer vorderen Aufnahmetasche auf das bogenförmige Aufreihende der Aufreihhaken aufschiebbaren Aufstecker und einem am hinteren Ende des Aufsteckers angeordneten Auszeichnungsschild bestehen.

Ein solcher Aufstecker ist auch noch nachträglich bequem auf die Aufreihhaken aufsteckbar, wobei sein Auszeichnungsschild bereits vorher mit der gewünschten Auszeichnung versehen sein kann. Das Auszeichnungsschild hängt somit vor der Reihe der auf einem Aufreihhaken aufgeschobenen Waren, so daß das Auszeichnungsschild gut sichtbar bleibt.

Nach weiteren Merkmalen der Erfindung ist der Aufstecker als plattenartiger Körper ausgebildet, dessen Dicke nur einige Zehntel oder wenige Millimeter größer als der Durchmesser des Drahtes des Aufreihhakens ist und dessen Breite ebenfalls nur einige Zehntel oder wenige Millimeter größer als die Bügelbreite des Aufreihhakens ist, so daß also Skinkarten auch über den Aufstecker und das Auszeichnungsschild hinweg von den Aufreihhaken abgezogen werden können.

Zur Sicherung eines festen Haltes kann der Aufstecker an einer oder beiden Innenseiten seiner Aufnahmetasche Rastzungen oder Rastnocken aufweisen, welche das bogenförmige Aufreihende des aufgenommenen Aufreihhakens hintergreifen.

Schließlich kann der Erfindung zufolge noch vorgesehen werden, daß der Aufstecker an seinem hinteren Ende eine von einem Bolzen durchsetzte Ausnehmung aufweist und daß das Auszeichnungsschild mit einer clipsartigen Zunge an dem Bolzen aufgehängt ist. Der Bolzen kann dabei einstückig an die vorzugsweise aus Kunststoff gefertigten Aufstecker angeformt sein, so daß der gesamte Auszeichnungsträger nur aus zwei Teilen, nämlich den Aufstecker und dem Auszeichnungsschild, besteht.

Der Gegenstand der Erfindung wird im folgenden anhand der Zeichnung näher beschrieben. In der Zeichnung zeigen:
Fig. 1 einen Teilbereich eines Schaustellungs-Ständers nach der Erfindung,
Fig. 2, 3 und 4 einige Beispiele von dem Ständer zugeordneten Beschriftungstafeln bzw. -streifenstücken,
Fig. 5 in Draufsicht einen auf einem bügelartigen Aufreihhaken aufgesteckten Auszeichnungsträger nach der Erfindung und
Fig. 6 einen Schnitt gemäß der Linie VI-VI in Fig. 5.

Der Schaustellungs-Ständer besteht aus einer Lochwand 1 mit äquidistant verteilten Löchern 2, deren Lochabstand mit z bezeichnet ist.

Ferner umfaßt der Ständer eine Vielzahl von Warenträgern 3, 4, 5, 6, die an ihren Enden jeweils mit zwei Einhängehaken 7, 8 versehen sind, mit denen die Warenträger in die Löcher 2 der Lochwand eingehängt sind. Der Warenträger 3 weist jeweils einen und der Warenträger 4 jeweils drei bügelartige Aufreihhaken 9 für Skinkarten oder dgl. auf. Der Warenträger 5 ist etwa als Regalboden und der Warenträger 6 als Treppenregal ausgebildet.

Die Warenträger 3, 4, 5, 6, zu denen auch noch weitere Ausführungsformen wie Körbe oder dgl. gehören können, sind in Gruppen jeweils gleicher Breite aufgeteilt, wobei die Warenkörbe 3 und 4 zur Gruppe kleinster Breite gehören. Bei dieser ersten Gruppe ist der Einhakungsabstand D₁ gleich dem Abstand zwischen den beiden Einhängehaken 7, 8. Diese Warenträger 3, 4 sind an der Lochwand in einer seitlichen Distanz y nebeneinander aufgehängt, wobei der Abstand y hier gleich dem Lochabstand z gewählt ist.

Bei dem Warenträger 5, der zur nächstgrößeren Gruppe von Warenträgern gehört, ist der Abstand D₂ zwischen den Einhängehaken 7, 8 gleich dem Doppelten der Einhakungsbreite d der kleineren Warenträger 3, 4, zuzüglich der Distanz y. Infolgedessen kann der Warenträger 5 im Austausch gegen zwei kleinere Warenträger 3 an der Lochwand 1 aufgehängt werden, ohne daß hierbei eine ungenutzte Lochwandfläche anfällt.

Der im unteren Teil von Fig. 1 gezeigte Warenträger 6 gehört zur nächstgrößeren Gruppe von Warenträgern, bei welcher der Einhakungsabstand D₃ gleich der Summe aus dem Dreifachen der Einhakungs-Grundbreite d und der doppelten Distanz y ist. Somit kann der Warenträger 6 beispielsweise auch anstelle der beiden Warenträger 4 und 5 an der Lochwand angehängt werden. Nach der allgemeinen Formel Dₙ = n x d + (n-1) x y werden der Erfindung zufolge auch die Warenträger der vierten, fünften usw. Größenstufe breitenmäßig bemessen, so daß insgesamt die Lochwand immer mit voller Platzausnutzung durch Warenträger unterschiedlicher Breite besetzt werden kann.

Die Fig. 2, 3 und 4 zeigen den Warenträgern zugeordnete Beschriftungs-Streifenstücke 10, 11, 12. Das Streifenstück 10 ist in der Breite auf die kleinsten Warenträger 3, 4 abgestimmt und auf deren rückwärtige, die Haken 7 und 8 tragenden Drähte 13 beispielsweise aufclipsbar. Das Streifenstück 11 ist der Breite des nächstgrößeren Warenträgers 5 angepaßt.

Beim Streifenstück I2 handelt es sich beispielsweise um ein Klebeschild, das auf die Auszeichnungsfläche 14 des Warenträgers 6 aufklebbar ist und entsprechend eine diesem Warenträger angepaßte Breite aufweist.

Die Fig. 5 und 6 veranschaulichen einen Auszeichnungsträger, der dem Aufreihhaken 9 zugeordnet ist. Jeder Aufreihhaken 9 besteht aus einem bügelförmig gebogenen Drahtstück, dessen beide parallele Schenkel an der Lochwand 1 befestigt werden. Das vordere Aufreihende 15 ist gegenüber der Horizontalen leicht nach oben abgebogen und verhindert ein ungewolltes Abrutschen von aufgereihten Skinkarten od.dgl. Der Auszeichnungsträger besteht aus einem flachen, mit einer vorderen Aufnahmetasche 16 auf das bogenförmige Aufreihende 15 eines bügelförmigen Aufreihhakens 9 aufgeschobenen Aufstecker 17 und einem am hinteren Ende des Aufsteckers angebrachten Auszeichnungsschild 18. Der Aufstecker 17 ist als flacher, plattenartiger Körper ausgebildet, dessen Dicke (dgl. Fig. 6) nur wenig größer als der Durchmesser D des Drahtes des Aufreihhakens 9 ist und dessen Breite (vgl. Fig. 5) ebenfalls nur wenig größer als die Bügelbreite B des Aufreihhakens 9 ist. Der Aufstecker 17 ist an der Innenseite der unteren Wand 19 seiner Aufnahmetasche 16 mit einer halbmondförmigen Rastzunge 20 versehen, die beispiels weise nach dem Aufstecken einwärts ausgedrückt worden ist. An der Innenseite der oberen Wand 21 der Tasche 16 ist beim Ausführungsbeispiel ein Rastnocken 22 angeformt. Die Rastzunge 20 und der Rastnocken 22 hintergreifen das bogenförmige Aufreihende 15 und halten den Aufstecker 17 auch dann am Aufreihhaken 9 fest, wenn eine Skinkarte über den Aufstecker 17 und das Schild 19 hinweg abgezogen wird.

Am hinteren Ende weist der Aufstecker 17 eine von einem angeformten Bolzen 23 durchsetzte Ausnehmung 24 auf, und auf dem Bolzen 23 ist das mit einer clipsartigen Zunge 25 versehene Auszeichnungsschild 18 derart klemmend aufgehängt, daß das Schild 18 um den Bolzen 23 verschwenkt werden kann, beispielsweise in die vertikale Stellung nach Fig. 6 oder in eine mit der Hauptebene des Aufsteckers 17 in etwa fluchtende Stellung gemäß Fig. 5, in die das Auszeichnungsschild 18 beim Abziehen einer Skinkarte zweckmäßigerweise geschwenkt wird.

## Patentansprüche

1. Schaustellungs-Ständer für SB-Läden oder dgl., bestehend aus einer vertikalen Lochwand und aus einer Vielzahl von an der Lochwand anhakbaren, unterschiedlich breiten Warenträgern in Form von Körben, Regalböden, Aufreihhaken für Skinkarten oder dgl., wobei jeder Warenträger an seiner Rückseite mindestens zwei horizontal nebeneinander liegende Einhängehaken aufweist, deren Einhakungsabstand jeweils ein Mehrfaches eines Lochabstandes bei der Lochwand beträgt, dadurch gekennzeichnet, daß die Warenträger (3, 4, 5, 6) in mehrere Gruppen jeweils gleicher Breite aufgeteilt sind, bei denen jeweils der Einhakungsabstand (Dₙ) gleich der Summe aus einem ganzzahligen Vielfachen (n) der Einhakungsbreite (d) der Warenträger (3, 4) geringster Breite und aus einem um Eins verminderten ganzzahligen Vielfachen (n-1) der Distanz (y) zwischen den benachbarten Einhängehaken (7, 8) von zwei nebeneinander an der Lochwand aufgehängten Warenträgern (4, 5) beträgt.

2. Schaustellungs-Ständer nach Anspruch 1, dadurch gekennzeichnet, daß die Distanz (y) gleich dem Lochabstand (z) der Lochwand (1) ist.

3. Schaustellungs-Ständer nach den Ansprüchen 1 oder 2, dadurch gekennzeichnet, daß den Warenträgern (3, 4, 5, 6) an der Lochwand (1) oder an den Warenträgern selbst anbringbare Beschriftungstafeln oder -streifenstücke (10, 11, 12) zugeordnet sind, deren Breiten jeweils etwa gleich den Breiten der Warenträger der einzelnen Gruppen bemessen sind.

4. Schaustellungs-Ständer, insbesondere nach Anspruch 1, dadurch gekennzeichnet, daß seinen bügelartigen Aufreihhaken (9) für Skinkarten oder dgl. Auszeichnungsträger zugeordnet sind, die aus einem flachen, mit einer vorderen Aufnahmetasche (16) auf das bogenförmige Aufreihende (15) der Aufreihhaken (9) aufschiebbaren Aufstecker (17) und aus einem am hinteren Ende des Aufsteckers (17) angebrachten Auszeichnungsschild (18) bestehen.

5. Schaustellungs-Ständer nach Anspruch 4, dadurch gekennzeichnet, daß der Aufstecker (17) als plattenartiger Körper ausgebildet ist, dessen Dicke nur einige Zehntel bis wenige Millimeter größer als der Durchmesser (D) des Drahtes des Aufreihhakens (9) ist und dessen Breite ebenfalls nur einige Zehntel bis wenige Millimeter größer als die Bügelbreite (B) des Aufreihhakens (9) ist.

6. Schaustellungs-Ständer nach den Ansprüchen 4 und 5, dadurch gekennzeichnet, daß der Aufstecker (l7) an einer oder beiden Innenseiten seiner Aufnahmetasche (16) Rastzungen (20) oder Rastnocken (22) aufweist, welche das bogenförmige Aufreihende (l5) des aufgeschobenen Aufreihhakens (9) hintergreifen.

7. Schaustellungs-Ständer nach den Ansprüchen 4 bis 6, dadurch gekennzeichnet, daß der Aufstecker (17) an seinem hinteren Ende eine von einem Bolzen (23) durchsetzte Aufnehmung (24) aufweist und daß das Auszeichnungsschild (18) mit einer clipsartigen Zunge (25) an dem Bolzen (23) aufgehängt ist.

8. Schaustellungs-Ständer nach Anspruch 7, dadurch gekennzeichnet, daß der Bolzen (23) einstückig an dem aus Kunststoff gefertigten Aufstecker (17) angeformt ist.
